# EUROPÄISCHE PATENTSCHRIFT

(11) **EP 1 816 307 B1**
(45) Veröffentlichungstag und Bekanntmachung des Hinweises auf die Patenterteilung: **12.11.2008**
(21) Anmeldenummer: 06015145.3
(22) Anmeldetag: 20.07.2006
(51) Int. Cl.: E06B 9/68

(54) **Torantrieb mit Notbedieneinrichtung**
Door drive with emergency operation device
Dispostif d'entraînement de porte avec une commande de secours

(30) Priorität: 06.02.2006 DE 202006001834 U
(43) Veröffentlichungstag der Anmeldung: 08.08.2007
(73) Patentinhaber: MFZ Antriebe GmbH & Co. KG, 48739 Legden (DE)
(72) Erfinder: Molterer, Hans-Joachim, 33790 Halle (DE)
(74) Vertreter: Laufhütte, Dieter

(56) Entgegenhaltungen:
- DE-A1- 2 827 164
- DE-B1- 2 453 402
- US-A- 4 797 567
- US-A- 5 134 902
- US-B1- 6 924 730

## Beschreibung

Die Erfindung betrifft einen Torantrieb mit Notbedieneinrichtung nach dem Oberbegriff des Anspruchs 1.

Torantriebe mit Notbedieneinrichtungen sind beispielsweise als Feuerschutztorantriebe bekannt. Derartige Feuerschutztorantriebe sind mit Einrichtungen ausgerüstet, die im Brandfall auch ohne Energiezufuhr ein Schließen des Brandschutztores sicher herbeiführen.

Üblicherweise sind Torantriebe, die beispielsweise für Sektionaltore, Rolltore, Rollgitter oder Rollläden oder beliebige andere Tore einsetzbar sind mit einer Einrichtung ausgestattet, um vom automatischen Kraftbetrieb auf Handbetrieb umzustellen. Der Handbetrieb ist also ein Notbetrieb des Tores. Eine derartige Notbedienung des Tores kann dann erforderlich werden, wenn ein Netzspannungsausfall auftritt.

Tore für besondere Anwendungen, wie die beispielsweise zuvor genannten Feuerschutztore, sind ebenfalls mit einer Notbetriebseinrichtung ausgestattet. Hierbei sorgt im Notbetrieb eine Einrichtung dafür, dass auch bei Ausfall der Energieversorgung das Tor sicher schließt und damit den Brandabschnitt sichert.

Andere Tore, beispielsweise in Rettungswegen, können auch für einen besonderen Notbetrieb ausgerüstet sein. Besondere Einrichtungen sorgen dafür, dass sich in einer definierten Notsituation der Fluchtweg öffnet oder offen gehalten wird.

Bei den vorgenannten Torantrieben wird grundsätzlich zwischen einer Normalbetriebssituation und einer Notbetriebssituation unterschieden. In der Notbetriebssituation realisieren besondere Einrichtungen die Aktivität des Antriebs unabhängig von dem für den Normalbetrieb eingesetzten, durch Netzspannung betriebenen Motoren.

Es sind Notbetriebseinrichtungen denkbar, die bei Netzspannungsausfall durch ein Notstromaggregat die normale Netzspannung als Energieversorgung aufrechterhalten. Diese Systeme haben aber den Nachteil, dass eine fehlerfreie Bereitstellung der Energieversorgung nur mit erheblichen Kosten ermöglicht werden kann.

Aus der U.S. 5,134,902 A ist ein Torantrieb mit Notbedieneinrichtung bestehend aus einem Elektromotor und einem Getriebe bekannt, mit einer aktiv über eine Notstromeinrichtung einkuppelbaren Notbetriebseinrichtung, die aus einem zusätzlichen Motor, einem Getriebe und einer Kupplung besteht. Hier ist es im Notbetrieb aber vorgesehen, dass der zusätzliche Motor über ein Zahnrad an den Hauptmotor angekuppelt wird, um den nicht mehr mit Energie versorgten Motor anzutreiben.

Aufgabe der vorliegenden Erfindung ist es daher, einen einfachen Torantrieb an die Hand zu geben, mit dem ein Notbetrieb bei Ausfall der Energiezufuhr eines Antriebes und/oder bei Eintreten einer Brand- oder Fluchtsituation durchgeführt werden kann.

Erfindungsgemäß wird diese Aufgabe durch einen Torantrieb nach Anspruch 1 gelöst. Demnach wird ein Torantrieb mit Notbedieneinrichtung bestehend aus einem Elektromotor und einem Getriebe geschaffen, bei dem eine Notbetriebseinrichtung aktiv über eine Notstromeinrichtung einkuppelbar ist.

Eine bevorzugte Ausgestaltung der Erfindung ergibt sich aus dem sich an den Hauptanspruch anschließenden Unteranspruch.

Demnach besteht die Notbetriebseinrichtung aus einem Kleinspannungsmotor, einem Getriebe, einer Kupplung und einer Schalteinrichtung zur Abschaltung des für den Normalbetrieb vorgesehenen Elektromotors und zur Einkupplung und Einschaltung des Kleinspannungsmotors.

Zudem ist ein Notstromakkumulator vorhanden, der die Kupplung und den Kleinspannungsmotor durch eine einfache Schaltungsverknüpfung im Notbetrieb versor-gt.

Weiterhin kann das am Kleinspannungsmotor angeordnete Getriebe eine gegenüber dem Normalbetrieb reduzierten Drehzahl erzeugen.

Weitere Merkmale, Einzelheiten und Vorteile der Erfindung ergeben sich aus einem in der Zeichnung dargestellten Ausführungsbeispiel. Es zeigen:
- Figur 1:: eine Seitenansicht eines Ausführungsbeispiels des erfindungsgemäßen Torantriebs und
- Figur 2:: eine Draufsicht auf den erfindungsgemäßen Torantrieb gemäß Figur 1.

In den Figuren 1 und 2 ist ein Feuerschutztorantrieb 10 dargestellt. Dieser weist ein Getriebe 12 auf, welches über eine Befestigungsschiene 14 an einem gewünschten Ort montierbar ist. An dem Getriebe ist ein Elektromotor 16 montiert. Unterhalb des Elektromotors 16 befindet sich ein elektrischer Anschlußkasten 18 mit Einrichtungen für die Endabschaltung des Torantriebs.

Angeflanscht an dem Elektromotor 16 ist eine elektromechanische Kupplungsvorrichtung 20, an welcher ein zweites Getriebe 22 mit angeflanschtem Kleinspannungsmotor als Gleichstrommotor anschließt.

Der Torantrieb wird im Normalbetrieb durch den Elektromotor 16, welcher in der Regel mit Wechselstrom oder Drehstrom versorgt wird, bewegt.

Im Notbetrieb, das heißt bei Ausfall der Energieversorgung und/oder dem Eintreten einer besonderen Situation, wird der für den Normalbetrieb vorhandene Elektromo-tor 16 abgeschaltet. Die Notbetriebseinrichtung, bestehend aus Kupplung 20, zweitem Ge-triebe 22 und Kleinspannungsmotor 24 werden nun mit dem ersten Getriebe 12 verbunden und in Gang gebracht.

Die Kupplung und der Elektromotor werden im Notbetrieb durch eine einfache Schaltungsverknüpfung von einem Notstrom-Akkumulator versorgt.

Die Verwendung eines Untersetzungsgetriebes 22 in Verbindung mit dem Kleinspannungsmotor 24 ist von Vorteil, da hier für den Normalbetrieb eine besonders reduzierte Drehzahl erreicht wird. Dies sorgt für eine im Notbetrieb besonders reduzierte Torlaufgeschwindigkeit gegenüber der Geschwindigkeit im Normalbetrieb. Beim Notbetrieb wird dadurch eine bewußt reduzierte Laufgeschwindigkeit des Torblatts erreich, mit der damit verbundenen übersichtlichten Torblattbewegung.

## Patentansprüche

1. Torantrieb mit Notbedieneinrichtung bestehend aus einem Elektromotor (16) und einem ersten Getriebe (12), mit einer aktiv über eine Notstromeinrichtung einkuppelbaren Notbetriebseinrichtung, bestehend aus einem zusätzlichen Motor (24), der ein Kleinspannungsmotor (24) ist, einem zweiten Getriebe (22), einer Kupplung (20), und einer Schalteinrichtung zur Abschaltung des für den Normalbetrieb vorgesehenen Elektromotors (16) und zur Einschaltung des Kleinspannungsmotors (24) sowie dessen Einkupplung und Verbindung mit dem ersten Getriebe (12) , sowie einem Notstromakkumulator,
**dadurch gekennzeichnet,**
**dass** der zusätzlich vorhandene Notstromakkumulator die Kupplung (20) und den Kleinspannungsmotor (24) durch eine einfache Schaltungsverknüpfung im Notbetrieb versorgt.

2. Torantrieb nach Anspruch 1, **dadurch gekennzeichnet, dass** das zweite Getriebe (22) zur Erzeugung einer gegenüber dem Normalbetrieb reduzierten Drehzahl zwischen dem Kleinspannungsmotor (24) und der Kupplung (20) angeordnet ist.

## Claims

1. Door drive with an emergency operator control device comprising an electric motor (16) and a first gear mechanism (12), having an emergency operator control device which can be actively engaged by means of an emergency current supply device, comprising an additional motor (24) which is a low-voltage motor (24), a second gear mechanism (22), a clutch (20) and a switching device for switching off the electric motor (16) which is provided for normal operation, and for switching on the low-voltage motor (24) and its engagement in and connection to the first gear mechanism (12), and an emergency current accumulator,
**characterized**
**in that** the additionally provided emergency current accumulator feeds the clutch (20) and the low-voltage motor (24) by means of a simple circuit connection during emergency operation.

2. Door drive according to Claim 1, **characterized in that** the second gear mechanism (22) for generating a rotation speed which is reduced compared to normal operation is arranged between the low-voltage motor (24) and the clutch (20).

## Revendications

1. Dispositif d'entraînement de porte avec une commande de secours constitué d'un moteur électrique (16) et d'un premier mécanisme de transmission (12), avec une commande de secours pouvant être couplée d'une manière active par une installation de courant de secours, constituée d'un moteur additionnel (24), qui est un moteur basse tension (24), d'un deuxième mécanisme de transmission (22), d'un couplage (20), et d'une installation de commutation pour mettre hors service le moteur électrique (16) prévu pour le fonctionnement normal et pour la mise en service du moteur basse tension (24) et de son couplage et connection avec le premier mécanisme de transmission (12), et avec un accumulateur de secours,
**caractérisé**
**en ce que** l'accumulateur de secours prévu additionnellement alimente le couplage (20) et le moteur basse tension (24) par une simple connection de commutation en fonctionnement de secours.

2. Dispositif d'entraînement de porte selon la revendication 1, **caractérisé en ce que** le deuxième mécanisme de transmission (22) est disposé pour produire un nombre de tours réduit par rapport au fonctionnement normal entre le moteur basse tension (24) et le couplage (20).
